# EUROPÄISCHE PATENTSCHRIFT

(11) **EP 1 253 984 B1**
(45) Veröffentlichungstag und Bekanntmachung des Hinweises auf die Patenterteilung: **08.10.2003**
(21) Anmeldenummer: 01900457.1
(22) Anmeldetag: 16.01.2001
(51) Int. Cl.: B21D 22/16

(54) **VERFAHREN UND DRUCKWALZVORRICHTUNG ZUM HERSTELLEN EINES HOHLKÖRPERS**
METHOD AND A PRESS CYLINDER DEVICE FOR PRODUCING A HOLLOW BODY
PROCEDE ET DISPOSITIF D'EMBOUTISSAGE POUR FABRIQUER UN CORPS CREUX

(30) Priorität: 09.02.2000 DE 10005578
(43) Veröffentlichungstag der Anmeldung: 06.11.2002
(73) Patentinhaber: Leico GmbH & Co. Werkzeugmaschinenbau, 59229 Ahlen, Westf. (DE)
(72) Erfinder: ROLF, Bernhard, 33428 Harsewinkel (DE)
(74) Vertreter: Wunderlich, Rainer, Dipl.-Ing.
(86) Internationale Anmeldenummer: EP0100435
(87) Internationale Veröffentlichungsnummer: WO01058616

(56) Entgegenhaltungen:
- DE-A- 19 511 963
- FR-A- 2 481 237

## Beschreibung

Die Erfindung betrifft ein Verfahren zum Herstellen eines Hohlkörpers, insbesondere einer Hohlwelle, mit zumindest einem stufenförmigen Absatz aus einem rohrförmigen Werkstück gemäß dem Oberbegriff des Anspruchs 1. Weiterhin betrifft die Erfindung eine Drückwalzvorrichtung gemäß dem Oberbegriff des Anspruchs 7.

Eine derartige Drückwalzvorrichtung umfasst eine rotierend antreibbare Spindel, eine daran angebrachte Halteeinrichtung zum drehfesten Halten eines rohrförmigen Werkstücks an der Spindel, einen Drückdorn mit einer Außenkontur, welche an eine Innenkontur des Werkstücks angepasst ist, und einen Vorsetzer, der axial relativ zu der Spindel verstellbar ist.

Ein gattungsgemäßes verfahren ist in der FR 2 481 273 beschrieben. Bei diesem bekannten Verfahren werden die Enden eines rohrförmigen Werkstücks auf Schmiedetemperatur erwärmt. Anschließend werden an den Rohrenden des rotierenden Werkstücks konische Bereiche durch Zustellen von Reibungs- oder Rollenwerkzeugen angeformt. Durch ein radiales Zustellen weiterer, spezifisch geformter Reibungs- oder Rollwerkzeuge wird der Neigungswinkel der konischen Bereiche so lange erhöht, bis stufenförmige Absätze und Achszapfen ausgebildet sind.

Eine gattungsgemäße Vorrichtung gehe beispielsweise aus der DE 195 11 963 A1 hervor. Hierbei wird ein rohrförmiges Ausgangswerkstück in einer Drückwalzmaschine eingespannt und durch radiales Zustellen einer Drückrolle radial eingezogen. Dieses Verfahren ist insbesondere für einfache Teile besonders effizient. Beim radialen Einziehen eines Abschnittes des rohrförmigen Ausgangswerkstückes bilden sich stufenförmige Absätze mit radial verlaufenden Wänden aus. Diese radial verlaufenden Wände können unter bestimmten Umständen starken Umformkräften ausgesetzt sein, welche einerseits zu einer Verdünnung der Wände und andererseits bei Überschreitung des Umformvermögens zu Materialversprödung und Anrissen führen Können.

Eine ähnliche Problematik kann sich bei dem Verfahren zur Herstellung einer Welle gemäß der DE 197 25 453 A1 ergeben. Bei diesem bekannten Verfahren wird zur Gewichtsverminderung die Welle als eine Hohlwelle ausgebildet, welche stufenförmige Absätze aufweist. Bei Hohlwellen können im Betrieb an den stufenförmigen Absätzen relativ hohe Belastungen auftreten, welche eine entsprechend starke Dimensionierung der gesamten Hohlwellenwand erfordern. Dies widerstrebt aber dem Bedürfnis nach einer leichten Welle mit einem geringen Massenträgheitsmoment.

Der Erfindung liegt die **Aufgabe** zugrunde, ein Verfahren und eine Vorrichtung anzugeben, mit welchen ein Hohlkörper, insbesondere eine Hohlwelle, mit einem stufenförmigen Absatz auf wirtschaftliche und gewichtssparende Weise herstellbar ist, wobei zugleich im Bereich des stufenförmigen Absatzes eine hohe Festigkeit gewährleistet ist.

Die Aufgabe wird zum Einen durch ein Verfahren mit den Merkmalen des Anspruchs 1 und zum Anderen durch eine Drückwalzvorrichtung mit den Merkmalen des Anspruchs 7 gelöst. Bevorzugte Ausführungsformen der Erfindung sind in den abhängigen Ansprüchen angegeben.

Es ist vorgesehen, dass an dem rohrförmigen Werkstück ein konischer Bereich ausgebildet wird, welcher einen ersten Werkstückabschnitt mit einem größeren Durchmesser mit einem zweiten Werkstückabschnitt mit einem kleineren Durchmesser verbindet, dass der konische Bereich gezielt erwärmt wird, dass auf das Werkstück eine axiale Stauchkraft ausgeübt wird, und dass dabei der erwärmte konische Bereich gestaucht und zu dem stufenförmigen Absatz geformt wird. Durch das axiale Stauchen kollabiert das rohrförmige Ausgangswerkstück gezielt in dem erwärmten konischen Bereich, wobei durch das beim Stauchen anfallende Material ein stufenförmiger Absatz mit einer hohen Wandstärke und damit einer großen Festigkeit ausgebildet wird. Durch das gezielte Erwärmen in dem konischen Bereich wird der Werkstoff des Werkstücks so beeinflusst, dass dieser gegenüber angrenzenden Werkstückbereichen bei einer gewünschten axialen Kraft plastisch verformbar ist. Auf diese Weise ist sichergestellt, dass auch bei relativ langen Werkstücken eine Stauchung nur an dem gewünschten Werkstückbereich erfolgt. Das Erwärmen kann durch eine Heizeinrichtung oder durch Reibung aufgrund anliegender Drückwalzen erfolgen. In letzterem Fall kann wegen des durch die Drückrollen erzeugten dreidimensionalen Spannungszustandes auch eine relativ geringe Erwärmung für das Stauchen und Wandverdicken ausreichend sein.

Grundsätzlich kann für das erfindungsgemäße Verfahren jedes rohrförmige Werkstück eingesetzt werden, welches beispielsweise durch Gießen oder Schmieden hergestellt ist. Eine besonders zuverlässige Ausbildung des konischen Bereiches wird nach einer Ausführungsform der Erfindung dadurch erreicht, dass der konische Bereich des rohrförmigen Werkstücks durch Drückwalzen in einer Drückwalzmaschine ausgebildet ist. So kann etwa eine gezielte Wandstärkenverringerung an dem konischen Bereich eingestellt werden, an der dann das Werkstück beim Stauchen definiert einknickt.

Dabei besteht eine bevorzugte Weiterbildung der Erfindung darin, dass das Erwärmen und das axiale Stauchen des konischen Bereiches in der Drückwalzmaschine in derselben Einspannung wie das Drückwalzen durchgeführt wird. Dies ermöglicht ein besonders wirtschaftliches Herstellen des gewünschten zylindrischen Hohlkörpers.

Beim axialen Stauchen kann sich die Form des stufenförmigen Absatzes frei, ohne zusätzliche Einwirkung von Werkzeugen ausbilden. Soweit eine besonders exakte Kontur des stufenförmigen Absatzes gewünscht ist, ist es erfindungsgemäß vorteilhaft, dass beim axialen Stauchen und beim Ausformen des stufenförmigen Absatzes das Werkstück rotiert und dass das Ausformen des stufenförmigen Absatzes unter Einwirkung mindestens einer Drückwalze erfolgt. Diese Drückwalze kann eine Kalibrierwalze sein, welche exakt die Kontur des gewünschten Absatzes vorgibt.

Gemäß einer weiteren Ausgestaltung der Erfindung ist es bevorzugt, dass beim Ausformen des stufenförmigen Absatzes gezielt eine Wanddickenverstärkung an dem Absatz ausgebildet wird. Dies kann insbesondere dadurch geschehen, dass an der Innenseite des Hohlkörpers das beim Stauchen anfallende Material frei einen Materialwulst bilden kann.

Sollte andererseits eine exakt definierte Innenkontur in dem Hohlkörper gewünscht sein, ist es erfindungsgemäß vorgesehen, dass beim Ausformen des stufenförmigen Absatzes in das Werkstück ein Dorn eingefahren wird, welcher eine Innenkontur des Absatzes vorgibt. Diese Innenkontur kann eine zylindrische Form mit einem rechtwinkeligen Absatz zur Aufnahme eines Lagers sein. Bei dieser variante mit einer exakt vorgegebenen Innenkontur kann vorzugsweise ein Materialwulst an der Außenseite des Hohlkörpers vorgesehen sein, welcher bei einer nachfolgenden spanabhebenden Bearbeitung beispielsweise zum Bilden eines Lagersitzes abgearbeitet wird. Es ist so zuverlässig gewährleistet, dass selbst bei einer nachfolgenden spanabhebenden Bearbeitung eine ausreichend große Wandstärke und eine hohe Festigkeit in dem abgestuften Bereich zur Verfügung steht.

Weiterhin ist es nach der Erfindung bevorzugt, dass an einem Werkstück mehrere stufenförmige Absätze ausgebildet werden. Hierfür können zunächst nacheinander die einzelnen Stufen ausgebildet werden, wobei zunächst der erste konische Bereich erwärmt und dann unmittelbar anschließend die zugehörige Stufe ausgebildet wird. Diese Schritte werden dann so oft wiederholt, bis alle Absätze geformt sind. Bei einer anderen Variante können die verschiedenen konischen Bereiche gleichzeitig erwärmt werden, wobei die Absätze dann in einem einzigen gemeinsamen Stauchvorgang ausgeformt werden.

Ausgehend von einer gattungsgemäßen Drückwalzvorrichtung wird die Aufgabe erfindungsgemäß dadurch gelöst, dass eine Einrichtung zum gezielten Erwärmen eines Werkstückbereiches vorgesehen ist und dass der Vorsetzer zum Ausüben einer axialen Stauchkraft auf das Werkstück ausgebildet ist. Mit der erfindungsgemäßen Drückwalzvorrichtung kann das zuvor beschriebene Verfahren in einer Einspannung auf einer Drückwalzmaschine ausgeführt werden.

Zum Erwärmen des Werkstücks kann an der Drückwalzvorrichtung eine geeignete Einrichtung vorgesehen sein, welche eine Induktionseinrichtung, ein Wärmestrahler, ein Laser oder ein Brenner etc. ist.

Eine bevorzugte Ausführungsform der Erfindung besteht darin, dass der Drückdorn an dem Vorsetzer angeordnet ist und dass an dem Vorsetzer ein Anschlag zum Übertragen der Stauchkraft ausgebildet ist. Hierbei ist es möglich, den Drückdorn an dem Vorsetzer zunächst zum Einstellen der Wanddicke des Werkstücks und zum Ausbilden des konischen Bereiches durch Drückwalzen im Gegenlauf oder Gleichlauf einzustellen. Anschließend kann durch Verfahren des Vorsetzers über einen Anschlag an dem Vorsetzer eine axiale Druckkraft auf das Werkstück ausgeübt werden, um die gewünschte Abstufung auszubilden. Dabei kann der Drückdorn auch innerhalb des Werkstücks verbleiben, um so auch während des Stauchens eine definierte Innenkontur sicherzustellen.

Diese Ausführungsform ist in bevorzugter Weise dadurch weitergebildet, dass der Drückdorn an seinem freien Ende einen Einziehdornabschnitt aufweist, der an dem Drückdorn unter Ausbildung einer stufenförmigen Schulter angeordnet ist, welche als Anschlag dient. Bei dieser Vorrichtung wird nach dem Einstellen der Wandstärke des Werkstücks und dem Formen des konischen Bereichs der Drückdorn bis auf den Einziehdornabschnitt aus dem rohrförmigen Werkstück herausgefahren. Anschließend wird mit einer Drückrolle das freie Ende des Werkstücks gegen den Einziehdornabschnitt eingezogen, wobei der Durchmesser des Werkstücks an dem eingezogenen Abschnitt verringert wird. Auf diese Weise liegt das freie Werkstückende dem Anschlag gegenüber, so dass durch axiales Zustellen des Vorsetzers die gewünschte Stauchkraft für das Formen des stufenförmigen Absatzes übertragbar ist.

Eine besonders effiziente Bearbeitung des Werkstücks wird erfindungsgemäß dadurch erreicht, dass die Halteeinrichtung eine Mitnehmerverzahnung aufweist, in welche das Werkstück zum Herstellen einer drehfesten Verbindung axial einformbar ist. Das Werkstück wird dabei nach einer Vorzentrierung auf dem Dorn durch den Vorsetzer und/oder die Drückwalze mit hoher axialer Kraft gegen die Mitnehmerverzahnung gedrückt, wobei sich das Werkstück unter Ausbildung einer drehfesten Verbindung in die Mitnehmerverzahnung einformt.

Die Erfindung wird nachfolgend anhand von bevorzugten Ausführungsbeispielen beschrieben, welche schematisch in den Zeichnungen dargestellt sind. In den Zeichnungen zeigen:
- Fig. 1: schematische Querschnittsansichten eines nach der Erfindung bearbeiteten Werkstücks in verschiedenen Bearbeitungsstadien und
- Fig. 2: schematische Querschnittsansichten eines in einer erfindungsgemäßen Drückwalzvorrichtung eingespannten Werkstücks in verschiedenen Bearbeitungsstadien.

In Figur 1a ist ein rohrförmiges Werkstück 10 gezeigt, welches an einem Drückdorn 50 zentrisch angeordnet ist. Der Drückdorn 50, welcher Teil einer Drückwalzvorrichtung ist, weist einen ersten Zylinderbereich 54 und einen dazu durchmesserkleineren zweiten Zylinderbereich 56 auf, welche über einen Konusbereich 52 miteinander verbunden sind.

Durch axiales und/oder radiales Zustellen mindestens einer Drückwalze 40 wird eine gewünschte Außenkontur des Werkstücks 10 im Gegenlaufdrückwalzen eingestellt. Zum Erreichen der in Figur 1b gezeigten Form wird an das rotierende Werkstück 10 die Drückwalze 40 axial zugestellt, wobei entsprechend einem Einlaufwinkel an der Drückwalze 40 der Durchmesser verringert und das Werkstück gleichzeitig axial gelängt wird. Bei definierter Einstellung der Umformparameter, insbesondere der Druckkraft und der Rotationsgeschwindigkeit, kann das Gegenlaufdrückwalzen durch die Rolle beabstandet von dem Dorn 50 durchgeführt werden. Die verschiedenen Durchmesserbereiche gemäß den Abschnitten d1 und d2 in Figur 1b werden durch eine Veränderung dieser Umformparameter und/oder der radialen Zustellposition der Drückwalze 40 erreicht. Die Durchmesserbereiche d3 und d4 werden durch ein hinlänglich bekanntes Abstreck-Drückwalzen erreicht, bei welchem die Drückwalze 40 das Material in unmittelbarem Zusammenwirken mit dem Druckdorn 50 umformt. Hierbei wird bei der vorliegenden Ausführungsform ein konischer Bereich 12 mit einer definierten Wandstärke ausgeformt, welcher einen ersten durchmessergrößeren Werkstückabschnitt 14 mit einem zweiten durchmesserkleineren Werkstückabschnitt 16 verbindet.

An den konischen Bereich 12 wird anschließend eine schematisch dargestellte Einrichtung 44 zugestellt, durch welche der konische Bereich 12 gezielt erwärmt wird. Es wird hierbei vorzugsweise eine Temperatur des Werkstücks in diesem Bereich oberhalb der Rekristallisationstemperatur eingestellt, so dass der nachfolgende Stauchvorgang gezielt in diesem Bereich und ohne Kaltverfestigung stattfinden kann.

Der axiale Stauchvorgang, bei welchem eine Kraft F auf das Werkstück 10 ausgeübt wird, ist in Figur 1c veranschaulicht. Durch die axiale Kraft F wird der konische Bereich 12 unter Ausbildung eines stufenförmigen Absatzes 20 zusammengeschoben. Um eine definierte Außenkontur zu erreichen, wird eine Kalibrierwalze 42 mit einer entsprechenden stufenförmigen Kontur verwendet, wie aus der Einzelheit gemäß Figur 1d zu ersehen ist. Durch den Stauchvorgang ergibt sich ein Materialanfall, welcher zu einer Wandstärkenverdickung 22 im Bereich des stufenförmigen Absatzes 20 führt.

Zur Einstellung einer definierten Innenkontur kann, wie aus der oberen Hälfte der Figur 1c zu ersehen ist, der Drückdorn in das Werkstück 10 eingeschoben werden. Alternativ kann gemäß der unteren Hälfte der Figur 1c bei einem innen nicht abgestützten Werkstück 10 ein Materialwulst 24 ausgebildet werden, welcher an der Innenseite des Werkstücks 10 für eine zusätzliche Materialverstärkung sorgt.

Der so geformte Hohlkörper mit dem stufenförmigen Absatz 20 ist in Figur 1e gezeigt. Dieser Hohlkörper kann gegebenenfalls mit einem weiteren stufenförmigen Absatz versehen werden, wobei zunächst gemäß Figur 1f ein weiterer konischer Bereich 32 durch eine entsprechend geformte Einziehrolle ausgebildet wird. Dieser weitere konische Bereich 32 kann dann entsprechend den vorangegangenen Verfahrensschritten durch Erwärmen und axiales Stauchen zu dem weiteren stufenförmigen Absatz ausgebildet werden. Auf diese Weise kann effizient und mit hoher Genauigkeit eine Hohlwelle mit einem Hinterschnitt ausgebildet werden, wobei an den entsprechenden stufenförmigen Absätzen eine besonders starke Materialanhäufung gegeben ist.

Eine alternative Verfahrensausführung und eine Vorrichtung nach der Erfindung sind in den Figuren 2a bis 2d dargestellt. Ein rohrförmiges Werkstück 10a mit einem massiven Bodenbereich 11 und einer darin eingebrachten Zentrierbohrung wird durch drei schematisch angedeutete Mehrzweck-Drückrollen 46, welche in bekannter Weise in Umfangs-, in Radial- und in Achsrichtung einen definierten Versatz zueinander aufweisen, axial gegen eine Mitnehmerverzahnzung 64 einer Halteeinrichtung 62 gedrückt. Die Halteeinrichtung 62 ist drehfest mit einer Spindel 60 einer Drückwalzvorrichtung verbunden, deren grundsätzlicher Aufbau hinsichtlich Gestell, Antrieb und Halterung der Drückwalzen aus dem Stand der Technik bekannt ist. Zwischen der Spindel 60 und der Halteeinrichtung 62 ist ein federnd und axial verschiebbar gelagerter Zentrierstift 61 vorgesehen, welcher zur zentrischen Lagerung des Werkstücks 10a in dessen Zentrieröffnung eingreift.

Gemäß der Figur 2a wird mit der Mehrzweck-Drückrolle 46 zunächst eine Längung des Werkstücks 10a durch ein Gegenlaufdrückwalzen bewirkt. Das so erzeugte Zwischenprodukt ist Figur 2b entnehmbar. Zu diesem Zeitpunkt wird die Mehrzweck-Drückrolle 46 an das freie Ende des Werkstücks 10a rückgestellt, wobei gleichzeitig eine Verkippung der Rolle um einen Kippwinkel, beispielsweise um 20°, durchgeführt wird. Durch diese Verstellung der Mehrzweck-Drückrolle 46 liegt nun nicht mehr der beim Gegenlaufdrückwalzen zum Einsatz kommende Einlaufbereich 47, sondern der demgegenüber wulstförmig vorstehende Einziehabschnitt 48 ab dem Werkstück 10a an.

Gemäß Figur 2c wird ein in dem Werkstück 10a während des Gegenlaufdrückwalzens eingeführter Drückdorn 50a weitgehend aus dem Werkstück 10a herausgefahren, so dass lediglich ein am freien Ende des Drückdorns 50a angeordneter zylindrischer Einziehabschnitt 72 im Werkstück 10a verbleibt. Gegenüber dem Durchmesser des zylindrischen Drückdorns 50a ist der Einziehabschnitt 72 durchmesserkleiner, wobei eine definierte Schulter 74 ausgebildet ist. Diese Schulter 74 dient als ein axialer Anschlag, durch welchen einerseits eine axiale Längung des Werkstücks 10a begrenzbar ist und andererseits durch einen Vorsetzer des Drückdorns 50a eine axiale Stauchkraft auf das Werkstück 10a übertragbar ist.

Durch den wulstförmigen Einziehabschnitt 48 der Mehrzweck-Drückrolle 46 wird das freie Ende des Werkstücks 10a radial nach innen gegen den zylindrischen Einziehdornabschnitt gedrückt, wobei ein konischer Bereich 12a an dem Werksütck 10a ausgebildet wird. Entsprechend der Verfahrensbeschreibung zu Figur 1 kann dieser konische Bereich 12a zu einem stufenförmigen Absatz geformt werden. Für weitere Umformungen wird die Mehrzweck-Drückrolle 46, welche gegenüber dem Gegenlaufdrückwalzen um einen Winkel α gekippt ist, in grundsätzlich bekannter Weise an dem Außenumfang des Werkstücks 10a entlanggefahren.

## Patentansprüche

1. Verfahren zum Herstellen eines Hohlkörpers, insbesondere einer Hohlwelle, mit zumindest einem stufenförmigen Absatz (20) aus einem rohrförmigen Werkstück (10), bei dem
- das rohrförmige Werkstück (10) an einer antreibbaren Spindel (60) gehaltert und in Rotation versetzt wird,
- an dem rohrförmigen Werkstück (10) ein konischer Bereich (12) geformt wird, welcher einen ersten Werkstückabschnitt (14) mit einem größeren Durchmesser mit einem zweiten Werkstückabschnitt (16) mit einem kleineren Durchmesser verbindet, und
- der konische Bereich (12) zu dem stufenförmigen Absatz (20) geformt wird,
**dadurch gekennzeichnet,**
- **dass** nach dem Formen des konischen Bereiches (12) dieser gezielt erwärmt wird,
- **dass** mittels eines Vorsetzers auf das Werkstück (10) eine axiale Stauchkraft ausgeübt wird und
- **dass** der erwärmte konische Bereich (12) durch die von dem Vorsetzer ausgeübte axiale Stauchkraft zuzusammengeschoben und unter gleichzeitiger Einwirkung mindestens einer Drückwalze (42) zu dem stufenförmigen Absatz (20) geformt wird, wobei die Drückwalze (42) die Kontur des gewünschten Absatzes (20) vorgibt.

2. Verfahren nach Anspruch 1,
**dadurch gekennzeichnet,**
**dass** der konische Bereich (12) des rohrförmigen Werkstücks (10) durch Drückwalzen in einer Drückwalzmaschine ausgebildet wird.

3. Verfahren nach Anspruch 2,
**dadurch gekennzeichnet,**
**dass** das Erwärmen und das axiale Stauchen des konischen Bereiches (12) in der Drückwalzmaschine in derselben Einspannung wie das Drückwalzen durchgeführt wird.

4. Verfahren nach einem der Ansprüche 1 bis 3,
**dadurch gekennzeichnet,**
**dass** beim Ausformen des stufenförmigen Absatzes (20) gezielt eine Wanddickenverstärkung an dem Absatz (20) ausgebildet wird.

5. Verfahren nach einem der Ansprüche 1 bis 4,
**dadurch gekennzeichnet,**
**dass** beim Ausformen des stufenförmigen Absatzes (20) in das Werkstück (10) ein Dorn (50) eingefahren wird, welcher eine Innenkontur des Absatzes (20) vorgibt.

6. Verfahren nach einem der Ansprüche 1 bis 5,
**dadurch gekennzeichnet,**
**dass** an einem Werkstück (10) mehrere stufenförmige Absätze (20) ausgebildet werden.

7. Drückwalzvorrichtung zum Formen eines Hohlkörpers nach einem der Ansprüche 1 bis 6,
mit
- einer rotierend antreibbaren Spindel (60),
- einer daran angebrachten Halteeinrichtung (62) zum drehfesten Halten eines rohrförmigen Werkstücks (10) an der Spindel (60),
- einem Drückdorn (50) mit einer Außenkontur, welche an eine Innenkontur des Werkstücks (10) angepasst ist, und
- einem Vorsetzer, der axial relativ zu der Spindel (60) verstellbar ist,
**dadurch gekennzeichnet,**
- **dass** eine Einrichtung (44) zum gezielten Erwärmen eines Werkstückbereiches vorgesehen ist und
- **dass** der Vorsetzer zum Ausüben einer axialen Stauchkraft auf das Werkstück ausgebildet ist.

8. Drückwalzvorrichtung nach Anspruch 7,
**dadurch gekennzeichnet,**
**dass** der Drückdorn (50) an dem Vorsetzer angeordnet ist und dass an dem Vorsetzer ein Anschlag zum Übertragen der Stauchkraft ausgebildet ist.

9. Drückwalzvorrichtung nach Anspruch 7 oder 8,
**dadurch gekennzeichnet,**
**dass** der Drückdorn (50) an seinem freien Ende einen Einziehdornabschnitt (72) aufweist, der an dem Drückdorn (50) unter Ausbildung einer stufenförmigen Schulter (74) angeordnet ist, welche als Anschlag dient.

10. Drückwalzvorrichtung nach einem der Ansprüche 7 bis 9,
**dadurch gekennzeichnet,**
**dass** die Halteeinrichtung (62) eine Mitnehmerververzahnung (64) aufweist, in welche das Werkstück (10) zum Herstellen einer drehfesten Verbindung axial einformbar ist.

## Claims

1. Method for producing a hollow article, particularly a hollow shaft, with at least one steplike shoulder (20) from a tubular workpiece (10), in which
- the tubular workpiece (10) is mounted on a drivable spindle (60) and is rotated,
- on the tubular workpiece (10) is formed a conical area (12), which links a first workpiece section (14) having a larger diameter with a second workpiece section (16) having a smaller diameter, and
- the conical area (12) is formed to the steplike shoulder (20),
**characterized in that**
- after forming of the conical area (12), it is selectively heated,
- by means of a tailstock an axial upsetting force is exerted on the workpiece (10) and
- the heated concial area (12) is pushed together by the axial upsetting force exerted by the tail stock and under the simultaneous action of at least one spinning roller (42) is formed to the steplike shoulder (20), the spinning roller (42) defining the contour of the desired shoulder (20).

2. Method according to claim 1,
**characterized in that**
the conical area (12) of the tubular workpiece (10) is produced by flow-forming in a flow-forming machine.

3. Method according to claim 2,
**characterized in that**
the heating and axial upsetting of the conical area (12) in the flow-forming machine is performed in the same setting as the flow-forming.

4. Method according to one of the claims 1 to 3,
**characterized in that**
a wall thickness increase is formed selectively on the steplike shoulder (20) during the shaping of the latter.

5. Method according to one of the claims 1 to 4,
**characterized in that**
during the shaping of the steplike shoulder (20) a mandrel (50) is introduced into the workpiece (10) and predetermines an inner contour of the shoulder (20).

6. Method according to one of the claims 1 to 5,
**characterized in that**
several steplike shoulders (20) are formed on a workpiece (10).

7. Flow-forming device for forming a hollow article according to one of the claims 1 to 6, having
- a spindle (60) drivable in rotary manner,
- a retaining device (62) fitted thereto for the non-rotary retention of a tubular workpiece (10) on the spindle (60),
- a spinning mandrel (50) with an outer contour adapted to an inner contour of the workpiece (10) and
- a tail stock, which is axially adjustable relative to the spindle (60),
**characterized in that**
- a mechanism (44) is provided for the selective heating of a workpiece area and
- the tail stock is constructed for exerting an axial upsetting force on the workpiece.

8. Flow-forming device according to claim 7,
**characterized in that**
the spinning mandrel (50) is located on the tail stock and a stop member for transferring the upsetting force is provided on the tail stock.

9. Flow-forming device according to claim 7 or 8,
**characterized in that**
at its free end the spinning mandrel (50) has a draw-in mandrel section (72), which is located on the spinning mandrel (50) accompanied by the formation of a steplike shoulder (74) serving as a stop.

10. Flow-forming device according to one of the claims 7 to 9,
**characterized in that**
the retaining device (62) has a driving tooth system (64), in which can be axially formed the workpiece (10) for producing a non-rotary connection.

## Revendications

1. Procédé pour la fabrication d'un corps creux, en particulier d'un arbre creux, présentant au moins un décrochement (20) en gradin, à partir d'une pièce à usiner tubulaire (10), dans lequel :
- la pièce à usiner tubulaire (10) est maintenue sur une broche (60) pouvant être entraînée, et est actionnée en rotation,
- une zone conique (12), laquelle relie une première section (14) de la pièce à usiner, de plus grand diamètre, à une seconde section (16) de la pièce à usiner, de plus petit diamètre, est formée sur la pièce à usiner tubulaire (10), et
- la zone conique (12) est transformée en ledit décrochement (20) en gradin,
***caractérisé en ce***
- ***qu***'après le formage de la zone conique (12), celle-ci est chauffée de manière ciblée,
- ***qu***'une force de repoussage axiale est appliquée à la pièce à usiner (10) au moyen d'une contre-pointe et
- ***en ce que*** la zone conique (12) chauffée est repoussée du fait de la force de repoussage axiale exercée par la contre-pointe et est transformée en décrochement (20) en gradin sous l'action simultanée d'au moins un cylindre presseur (42), le cylindre presseur (42) déterminant le contour souhaité du décrochement (20).

2. Procédé selon la revendication 1, ***caractérisé en ce que*** la zone conique (12) de la pièce à usiner tubulaire (10) est réalisée par fluotournage dans une machine de fluotournage.

3. Procédé selon la revendication 2, ***caractérisé en ce que*** le chauffage et le repoussage axial de la zone conique (12) sont réalisés dans la machine de fluotournage avec le même montage que le fluotoumage.

4. Procédé selon l'une quelconque des revendications 1 à 3, ***caractérisé en ce qu***'une surépaisseur de paroi est formée de manière ciblée sur le décrochement (20) en gradin lors du formage du décrochement (20).

5. Procédé selon l'une quelconque des revendications 1 à 4, ***caractérisé en ce que*** lors du formage du décrochement (20) en gradin, un mandrin (50) est introduit dans la pièce à usiner (10), lequel détermine un contour intérieur du décrochement (20).

6. Procédé selon l'une quelconque des revendications 1 à 5, ***caractérisé en ce que*** plusieurs décrochements (20) en gradin sont réalisés sur une pièce à usiner (10).

7. Dispositif de fluotournage pour former un corps creux, selon l'une quelconque des revendications 1 à 6, comportant :
- une broche (60) pouvant être entrainée en rotation.
- un dispositif de maintien (62) monté sur celle-ci, pour maintenir fixe en rotation sur la broche (60) une pièce à usiner tubulaire (10),
- un mandrin de repoussage (50) présentant un contour extérieur, lequel est adapté à un contour intérieur de la pièce à usiner (10), et
- une contre-pointe, qui est réglable axialement par rapport à la broche (60),
***caractérisé en ce***
- ***qu'****un* dispositif (44) est prévu pour le chauffage ciblé d'une zone de la pièce à usiner et
- ***que*** la contre-pointe est réalisée pour exercer une force de repoussage axiale sur la pièce à usiner.

8. Dispositif de fluotournage selon la revendication 7, ***caractérisé en ce que*** le mandrin de repoussage (50) est disposé sur la contre-pointe et ***en ce que*** sur la contre-pointe est formée une butée pour transmettre la force de repoussage.

9. Dispositif de fluotournage selon la revendication 7 ou 8, ***caractérisé en ce que*** le mandrin de repoussage (50) présente à son extrémité libre une section de mandrin de rétreinte (72), qui est disposée sur le mandrin de repoussage (50) en formant un épaulement (74) à gradin, lequel sert de butée.

10. Procédé selon l'une quelconque des revendications 7 à 9, ***caractérisé en ce que*** le dispositif de maintien (62) présente une denture d'entraînement (64), dans laquelle la pièce à usiner (10) peut être formée axialement pour réaliser une liaison fixe en rotation.
